# EUROPÄISCHE PATENTSCHRIFT

(11) **EP 1 025 325 B1**
(45) Veröffentlichungstag und Bekanntmachung des Hinweises auf die Patenterteilung: **24.10.2001**
(21) Anmeldenummer: 98947512.4
(22) Anmeldetag: 03.09.1998
(51) Int. Cl.: E05B 13/10, E05B 65/19, E05B 47/00

(54) **VERSCHLUSSVORRICHTUNG MIT EINEM SCHLÜSSELBETÄTIGBAREN SCHLIESSZYLINDER, DER ZUGLEICH ALS DRUCKHANDHABE ZUM BETÄTIGEN VON SCHLOSSGLIEDERN DIENT**
CLOSING DEVICE WITH A KEY OPERABLE CLOSING CYLINDER WHICH SIMULTANEOUSLY SERVES AS A HAND OPERATED PUSHING DEVICE FOR OPERATING LOCKING ELEMENTS
DISPOSITIF DE FERMETURE COMPORTANT UN CYLINDRE DE FERMETURE POUVANT ETRE ACTIONNE PAR UNE CLE ET SERVANT D'ELEMENT MANUEL DE POUSSEE POUR ACTIONNER DES ELEMENTS DE SERRURE

(30) Priorität: 21.10.1997 DE 19746381
(43) Veröffentlichungstag der Anmeldung: 09.08.2000
(73) Patentinhaber: HUF HÜLSBECK & FÜRST GMBH & CO. KG, 42551 Velbert (DE)
(72) Erfinder: WITTWER, Reinhard, D-42579 Heiligenhaus (DE)
(74) Vertreter: Mentzel, Norbert, Dipl.-Phys.
(86) Internationale Anmeldenummer: EP9805595
(87) Internationale Veröffentlichungsnummer: WO9920861

(56) Entgegenhaltungen:
- DE-A- 4 408 910
- GB-A- 2 200 397

## Beschreibung

Die Erfindung richtet sich auf eine Verschlußvorrichtung der im Oberbegriff des Anspruches 1 angegebenen Art. Der Schließzylinder ist Bestandteil eines Drückers, der weitere Bauteile umfaßt. Ähnlich wie sich der Schließzylinder in einen Zylinderkern und eine Zylinderführung gliedern läßt, setzt sich diese Gliederung im Drücker fort, weshalb man dann insgesamt von radial inneren Kernteilen und radial äußeren Hüllenteilen des Drückers sprechen kann.

Bei der bekannten Verschlußvorrichtung dieser Art (DE 44 08 910 A1) ist am Innenende des Drückers ein Drückerfuß drehgelagert, der sich beim Drücken axial mitbewegt. Die Betätigung der Schloßglieder kommt durch einen am Drückerfuß vorgesehenen Drückerarm zustande, der bei der axialen Eindrückbewegung des Drückers auf ein erstes Schloßglied trifft und dieses bewegt. Die Kernteile des Drückers sind drehfest mit dem Drückerfuß verbunden und vom Schlüssel zwischen zwei Drehstellungen verstellbar. Diese wirken sich bei der bekannten Vorrichtung in zwei entsprechend wirkunterschiedlichen Winkellagen des Drückerarms aus, nämlich einer mit dem ersten Schloßglied ausgerichteten und daher beim Drücken wirksamen Lage einerseits und einer damit nicht ausgerichteten, beim Drücken unwirksamen Lage. Diese Vorrichtung hat sich zwar bewährt, doch ergeben sich Probleme, wenn man diese Vorrichtung zusammen mit einer Zentralverriegelungseinrichtung verwenden will, die nachfolgend kurz "ZV-Einrichtung" bezeichnet werden soll.

Eine ZV-Einrichtung ist erwünscht, wenn die vorliegende Verschlußvorrichtung zusammen mit weiteren Verschlußvorrichtungen gemeinsam gesteuert werden soll. Dieses Bedürfnis besteht, wenn die im Oberbegriff des Anspruches 1 genannte Vorrichtung am Heck eines Fahrzeugs angeordnet ist und weitere Verschlußvorrichtungen an den Türen des Fahrzeugs vorgesehen sind, die eigene Schlösser aufweisen. Man verwendet dann einen ZV-Antrieb, der auf einen an den diversen Verschlußvorrichtungen vorgesehenen ZV-Hebel einwirkt, und diesen zwischen zwei Schwenkpositionen überführt, nämlich einer gesicherten Position, wo über die ZV-Einrichtung die Schlösser der diversen Verschlußvorrichtungen über ihre jeweiligen Handhaben unbetätigbar sind, und ferner einer entsicherten Position, wo jene Schlösser über ihre Handhaben betätigt werden können.

Kombiniert man einen solchen ZV-Hebel mit der im Oberbegriff von Anspruch 1 genannten Verschlußvorrichtung, so wird man einen zum ZV-Hebel gehörenden Hebelfuß verwenden, der neben dem vorerwähnten Drückerfuß am Innenende des Drückers drehgelagert ist. Bei einer solchen Kombination mit der bekannten Verschlußvorrichtung sind der ZV-Hebel und der Drückerarm stets synchron beweglich. Dies führt zu Betriebsstörungen in jener Drehstellung der Kernteile, wo sich der Drückerarm in einer unwirksamen Lage befindet und daher der ZV-Hebel sich in seiner gesicherten Position befindet. In diesem Fall wird man, um Manipulationen zu vermeiden, den Drückerfuß blockieren. Wird nun die ZV-Einrichtung umgesteuert, so kommt es zu Verklemmungen im Inneren der Bauteile der bekannten Verschlußvorrichtung. Diese Verklemmungen führen dazu, daß der Schlüssel sich nicht in den Schließzylinder einstecken läßt. Daraus ergeben sich erhebliche Betriebsstörungen.

Der Erfindung liegt die Aufgabe zugrunde, eine zuverlässige Verschlußvorrichtung der im Oberbegriff des Anspruches 1 genannten Art zu entwickeln, bei welcher die vorgenannten Betriebsstörungen nicht mehr eintreten. Dies wird erfindungsgemäß durch die im Anspruch 1 angeführten Maßnahmen erreicht, die sich durch folgende Besonderheit auszeichnen.

Der Drückerfuß, welcher den die Schloßglieder betätigenden Drückerarm aufweist, ist über ein Kupplungsmittel mit dem Hebelfuß des ZV-Hebels verbunden, welcher vom ZV-Antrieb gesteuert wird. Diese Kuppelmittel werden nun von den Kernteilen des Drückerarms wirksam bzw. unwirksam gesetzt. In der bereits oben erwähnten Safestellung der Kernteile, wo der Drückerarm in seiner unwirksamen Lage ist, befinden sich die Kupplungsmittel in Entkupplungsposition. Dann ist der ZV-Hebel frei und kann vom ZV-Antrieb zwischen der gesicherten und entsicherten Position überführt werden, ohne daß sich dies auf eine Veränderung der Lage des Drückerarms auswirkt; der ZV-Hebel ist in einem "Freilauf". Dadurch kann es zu den vorerwähnten Verklemmungen in den Bauteilen der erfindungsgemäßen Vorrichtung nicht mehr kommen.

Dies ändert sich nur dann, wenn die Kernteile vom Schlüssel in ihre andere Drehstellung gebracht werden, die "Normalstellung" bezeichnet werden soll. In diesem Fall sind die Kupplungsmittel zwischen dem Drückerfuß und Hebelfuß wirksam gesetzt und dadurch die erwünschte drehfeste Verbindung zwischen dem ZV-Hebel und dem Drückerarm hergestellt.

Weitere Vorteile der Erfindung ergeben sich aus den weiteren Ansprüchen, der nachfolgenden Beschreibung und den Zeichnungen. In den Zeichnungen ist die Erfindung in einem Ausführungsbeispiel dargestellt. Es zeigen:
- Fig. 1: eine schematische Seitenansicht der erfindungsgemäßen Vorrichtung,
- Fig. 2 und 3: die Vorderansicht bzw. die Rückansicht der in Fig. 1 gezeigten Vorrichtung längs der dort mit II bzw. III gekennzeichneten Blickrichtungen,
- Fig. 4: einen Axialschnitt durch die Vorrichtung von Fig. 1,
- Fig. 5: einen Querschnitt durch die Vorrichtung von Fig. 4 längs der Schnittlinie V-V, wobei die zentralen Bauteile weggelassen wurden,
- Fig. 6: einen Querschnitt durch die Vorrichtung längs der Schnittlinie VI-VI von Fig. 4 unter Weglassung einiger Bauteile,
- Fig. 7a und 7b: einen weiteren Querschnitt durch die Vorrichtung längs der Schnittlinie VII-VII von Fig. 4, wobei die Bauteile in zwei unterschiedlichen Arbeitspositionen gezeigt sind, wenn sich die Kernteile der Vorrichtung in einer ersten Drehstellung, nämlich der bereits genannten Safestellung, befinden,
- Fig. 8a und 8b: die entsprechenden Querschnitte in zwei weiteren Arbeitspositionen der Bauteile, wenn sich die Kernteile in einer zweiten Drehstellung, nämlich einer "Normalstellung", befinden, und
- Fig. 9,: in einer der Fig. 8a entsprechenden Darstellung, eine fünfte Arbeitsposition der Bauteile bei einer dritten Drehstellung der Kernteile, nämlich einer "Sonderstellung".

Die Vorrichtung umfaßt einen durch einen Schlüssel 14 betätigbaren Schließzylinder 20, der in einen Drücker 10 integriert ist und, wie Fig. 1 zeigt, als Druckhandhabe zum Betätigen von Schloßgliedern 15 dient. Der Schließzylinder 20 hat den üblichen Aufbau. Er besteht zunächst aus einem Zylinderkern 21 mit strichpunktiert in Fig. 4 verdeutlichten Zuhaltungen 25, die vom eingesteckten Schlüssel 14 gesteuert werden. Ferner gehört zum Schließzylinder 20 eine zur Drehlagerung des Zylinderkerns 21 dienende Zylinderführung 22, welche Sperrkanäle 26 od. dgl. für die Zuhaltungen 25 besitzt. Beide Bestandteile des Schließzylinders 20 haben axiale Verlängerungen 23, 24, die ebenfalls Bestandteil des Drückers 10 sind. Dazu gehört ein über eine Axialkupplung 27 mit dem Zylinderkern 21 im Kupplungsfall drehfest verbundener Bolzen 23 und eine die Zylinderführung 22 verlängernde Bolzenführung 24. Die Bolzenführung 24 wird von einer axialen Federkraft einer Freilauffeder 29 gegen das Stirnende der Zylinderführung 22 gedrückt, wobei sich zwischen den gegeneinander gedrückten Stirnflächen ein axiales Aushebeprofil 28 befindet. Bei gewaltsamen Drehungen des Schließzylinders 10 durch Einbruchswerkzeuge bewirkt das Aushebeprofil 28 ein Öffnen der Axialkupplung 27. Das ist in der DE 44 08 910 A1 ausführlich beschrieben.

Damit läßt sich der Drücker 10 einerseits in radial innere Kernteile 11 gliedern, die normalerweise vom Schlüssel 14 drehbar sind und zu denen der Zylinderkern 21 sowie der Bolzen 23 gehören. Der Kernteil 11 umfaßt auch noch Zylinderkopfteile 32 am vorderen Stirnende, welche die Öffnung 34 des Schlüsselkanals umgrenzen und als Armierung dienen. Die Kernbauteile 11 lassen sich durch die aus Fig. 2 ersichtlichen beiden Schlüsseldrehungen 40 von z. B. 90° und 40' von z. B. 60° zwischen drei Drehstellungen 41, 42, 43 überführen, was in Fig. 2 anhand der drei Drehstellungen der Schlüsselkanalöffnung 34 verdeutlicht ist.

Weiterhin läßt sich der Drücker 10 in radial äußere Hüllenteile 12 gliedern, die zur Aufnahme der vorerwähnten Kernteile 11 dienen und zu denen zunächst die genannte Zylinderführung 22 und die Bolzenführung 24 gehören. Dazu zählt auch eine Buchse 13, welche sich axial über die Zylinderführung 22 und die Bolzenführung 24 erstreckt und an ihrem Ende mit einem Flanschglied 17 versehen ist. Die vorerwähnte Freilauffeder 29 stützt sich zwischen dem Flanschglied 17 und einem Innenbund der Bolzenführung 24 ab. Die Buchse 13 ist schauseitig mit einer Blende 35 versehen und in einem Gehäuse 18 zwar axialverschieblich, aber unverdrehbar aufgenommen. Das Gehäuse 18 wird unter Einsatz von Zellkautschukdichtungen in einer strichpunktiert in Fig. 4 verdeutlichten Türverkleidung 19 eingebaut.

Am Innenende des Hüllenteils 12 sitzt ein Drückerfuß 30, der mit einem Drückerarm 31 versehen ist. Zu dessen Lagerung wird dabei das Bolzenende 33 des zu den Kernteilen 11 gehörenden Bolzens 23 genutzt. Wie aus Fig. 3 ersichtlich ist, läßt sich durch eine Drehung der Kernteile 11 der Drückerarm 31 zwischen zwei Winkellagen 36, 37 verstellen. In der einen, in Fig. 3 ausgezogen gezeichneten ersten Winkellage 36 ist der Drückerarm 31 axial ausgerichtet mit einem am besten aus Fig. 1 ersichtlichen Betätigungsarm 16 des bereits erwähnten ersten Schloßglieds 15, das im vorliegenden Fall ein Umlenkhebel ist. Wie aus Fig. 4 und 5 hervorgeht, wird der Drücker 10 durch zwei Drückerfedern 38, die sich an Endflächen der Blende 35 und des Gehäuses 18 abstützen, normalerweise in der ausgezogen in Fig. 1 und 4 dargestellten Ausschublage gehalten. Diese ist durch Innenanschläge 39 zwischen der Buchse 13 und dem Gehäuse 18 festgelegt.

Beim axialen Betätigen des Drückers 10 mit einem Finger im Sinne des Pfeils 80 gelangt, wie in Fig. 1 zu erkennen ist, das Bolzenende 33 in die strichpunktiert verdeutlichte Einschublage 33'. Der Drückerfuß 30 wird dabei mitgenommen, wodurch sein Drückerarm 31 in die in Fig. 1 ebenfalls strichpunktiert angedeutete Einschublage 31' gelangt. In der vorgenannten Winkellage 36 von Fig. 3 trifft dabei der Drückerarm 31' einen Arbeitsarm 16 des Umlenkhebels 15 und führt diesen Arm in die aus Fig. 1 und 4 ersichtliche strichpunktierte Arbeitslage 16'. Der Umlenkhebel wird daher in seine strichpunktierte Arbeitslage 15' verschwenkt und übt, z. B. über die in Fig. 1 angedeutete Stange 44, eine durch den Betätigungspfeil 45 verdeutlichte Bewegung auf die nicht näher gezeigten Schloßglieder der Vorrichtung aus. Die Winkellage 36 des Drückerarms 31 ist also eine "wirksame Lage" des Drückerfußes 30.

Wenn aber die in Fig 3 strichpunktiert verdeutlichte zweite Winkellage 37 des Drückerfußes 31 vorliegt, dann trifft der strichpunktierte Drückerarm 31 den Arbeitsarm 16 des Umlenkhebels 15 nicht. Es findet dann keine Betätigung der Schloßglieder statt. Damit erweist sich die Winkellage 37 als "unwirksame Lage" des Drückerarmes 31.

Wie aus Fig. 1, 3 und 4 erkennbar, ist der Umlenkhebel 15 an einem Ansatz des Gehäuses 18 bei 47 drehgelagert. Eine Rückstellfeder 46 führt den in Arbeitslage 15' gelangten Umlenkhebel wieder in seine Ruhelage 15 von Fig. 1 bzw. 4 zurück. Am inneren Bolzenende 33 des Drückers ist außerdem noch ein Hebel 51 mit seinem Hebelfuß 50 drehgelagert. Dieser Hebel 51 ist über eine Gelenkklammer 53 mit einem Schubglied 52 eines bereits eingangs erwähnten ZV-Antriebs 54 einer mit der Vorrichtung zusammenwirkenden Zentralverriegelungs-Einrichtung verbunden, weshalb der Hebel 51 nachfolgend "ZV-Hebel" bezeichnet werden soll. Der ZV-Hebel 51 kann seinerseits zwischen zwei in Fig. 3 mit 56, 57 bezeichnete Schwenkpositionen 56, · 57 verschwenkt werden. Der Schwenkwinkel 55 zwischen diesen beiden Positionen 56, 57 ist identisch mit dem Schwenkwinkel zwischen den beiden vorbeschriebenen Winkellagen 36, 37 des Drückerarms 31. Das wird anhand der Fig. 8a und 8b näher verdeutlicht.

Eine Besonderheit der Erfindung liegt darin, daß zwischen dem Hebelfuß 50 und dem Drückerfuß 30 besondere Kupplungsmittel 60 angeordnet sind, die zwischen der kupplungswirksamen Position gemäß Fig. 8a und 8b einerseits und der kupplungsunwirksamen Position von Fig. 7a, 7b andererseits durch eine Schlüsselbetätigung von den Kernteilen 11 des Drückers 10 umgesteuert werden. Die Kupplungsmittel 60 haben beim Ausführungsbeispiel folgenden besonderen Aufbau, wie anhand der Fig. 7a verdeutlicht werden soll.

In Fig. 7a befinden sich die Kernteile 11 in einer Drehstellung 41, welche durch eine vertikale Position der Schlüsselkanalöffnung 34 bestimmt ist. Es handelt sich dabei um die bereits eingangs erwähnte "Safestellung". Diese ist zunächst dadurch gekennzeichnet, daß sich der Drückerarm 31 in der vorerwähnten unwirksamen Lage 37 befindet. Diese Winkellage 37 ist durch eine Blockade des Drückerfußes 30 fixiert. Dazu dient ein aus Fig. 7b ersichtlicher Nocken 63, der zwei Flanken 61, 62 aufweist. Der Nocken 63 ragt über eine am Bolzen 23 vorgesehene Umfangsfläche 64 radial hinaus. Seine eine Flanke 61 bildet dabei eine Radialschulter 61, die in dieser Safestellung 41 an einer aus Fig. 7a erkennbaren Gegenschulter 58 des Drückerfußes 30 anliegt. Diese Gegenschulter 58 ist das eine Ende einer im Drückerfuß 30 vorgesehenen Ringaussparung 69, die im Bereich seiner Lagerstellen am Bolzen 33 vorgesehen ist. Dadurch ist eine Verstellung des Drückerarms 31 aus der unwirksamen Lage 37 in eine beispielsweise aus Fig. 8b ersichtliche wirksame Lage 36 durch Einbruchswerkzeuge verhindert. Außerdem ist bei der Safestellung von Fig. 7a, 7b eine solche Verstellung des Drückerarms 31 über den ZV-Hebel 51 wegen der bereits erwähnten unwirksamen Stellung der Kupplungsmittel 60 nicht möglich.

Die Kupplungsmittel umfassen, wie anhand der Fig. 7a erläutert werden soll, eine radiale Führung 71 im Drückerfuß 30 für ein Kupplungsglied 70, das im vorliegenden Fall ein Rundprofil aufweist und aus einer Rolle besteht. Der Durchmesser der Rolle 70 ist größer als die radiale Dimension der Führung 71. Die Umfangsfläche 64 ist an zwei definierten Stellen durch jeweils eine Nut 65 bzw. 66 vertieft. In der Safestellung 41 ist die erste Nut 65 mit der Rolle 70 im Drückerfuß 30 radial ausgerichtet und wird in der Nut 65 durch eine aus Fig. 7b ersichtliche Gegensteuerfläche 73 eingedrückt gehalten. Diese Gegensteuerfläche 73 gehört zu einem am Hebelfuß 50 sitzenden Ringsegment 72, das in eine Ringausnehmung 67 im Drückerfuß 30 hineinragt. Der ZV-Hebel 51 kann dann zwar vom ZV-Antrieb 54 von Fig. 3 zwischen den beiden Schwenkpositionen 56, 57 verschwenkt werden, die in Fig. 7a und 7b dargestellt sind, doch wird wegen der radialen Absenklage der Rolle 70 die Verstellbewegung 68 bzw. 68' zwischen den beiden Positionen 56, 57 nicht auf den Drückerarm 31 übertragen. Der Drückerarm 31 verbleibt stets in seiner aus Fig. 7a und 7 b ersichtlichen unwirksamen Lage 37.

Diese unwirksame Winkellage 37 kann durch aus Fig. 7a erkennbare Rastelemente 74, 75 positioniert sein, die hier aus einem federnden Rastzahn 74 am Drückerfuß 30 und einer komplementären Rastkerbe 75 am Hüllenteil bestehen. Als kerbentragender Hüllenteil 12 wird eine aus Fig. 4 erkennbare axiale Verlängerung 77 der Bolzenführung 24 genutzt, die in einen Ausschnitt 78 des Drückerfußes 30 eingreift.

Ähnliche Rastelemente 74' bis 76' wirken, gemäß Fig. 6, am Hebelfuß 50. Auch der Hebelfuß 50 besitzt einen Ausschnitt 78' für die axiale Verlängerung 77 des Hüllenteils 12 vom Drücker 10. Der Hebelfuß 50 weist einen federnden Rastzahn 74' auf, der wahlweise in eine von zwei Rastkerben 75', 76' der Hüllenverlängeurng 77 eingreift, wenn der Hebel 51 vom ZV-Antrieb 54 zwischen seinen beiden in Fig. 7a und 7b ersichtlichen Schwenkpositionen 57, 56 gemäß den Bewegungspfeilen 68, 68' verstellt wird. Die Schwenkpositionen 56, 57 können durch Drehendanschläge zwischen dem Hebelfuß 50 und dem Drückerfuß 30 bestimmt sein. Dafür kann ein am Hebelfuß 50 sitzender axialer Ansatz 81 dienen, der z. B. in der Schwenkposition 56 des ZV-Hebels 51 mit einer ersten Endfläche 49 am Drückerfuß 30 zusammenwirkt.

Wird der Kernteil 11 vom Schlüssel in seine zweite Drehstellung 42 überführt, die als "Normalstellung" bezeichnet werden soll, so befinden sich die Kupplungsmittel 60, wie bereits erwähnt wurde, in ihrer wirksamen Kupplungsstellung. Dies wird beim Ausführungsbeispiel durch eine andere Radiallage der Rolle 70 erreicht, welche durch die bereits erwähnte radiale Stufung der Steuerflächen 64, 65, 66 am Bolzenende 33 bewirkt wird.

Wie Fig. 8a zeigt, ist in der Normalstellung 42 die in der Safestellung von Fig. 7b aufnahmewirksame Nut 65 weggedreht worden. Beim Drehen um den Winkel 40 in Fig. 2 ist eine Neigungsfläche an der Begrenzung der Nut 65 wirksam geworden, wodurch die Rolle 70 in ihrer radialen Führung 71 radial angehoben wurde. Sie befindet sich in Fig. 8a bereits auf der Umfangsfläche 64 des Bolzenendes 33 und ragt in eine radiale Aussparung 79, die, ausweislich der Fig. 8b, in die radial nach innen gekehrte Fläche 73 des Ringsegments 72 eingelassen ist. Damit liegt eine drehfeste Kupplung zwischen dem Drückerfuß 30 und dem Hebelfuß 50 vor.

Wird in dieser Normalstellung 42 des Bolzenendes 33 der ZV-Hebel 51 vom ZV-Antrieb 54 von Fig. 3 im Sinne der aus Fig. 8a und 8b ersichtlichen Bewegungspfeile 68, 68' zwischen seinen beiden Positionen 56, 57 verstellt, so wird der Drückerarm 31 mitgenommen und führt die dort durch die Pfeile 83, 83' gekennzeichneten analogen Bewegungen aus. Auch bei Überführung des ZV-Hebels 51 in die aus Fig. 8b ersichtliche Schwenkposition 56 bleibt die Rolle 70 durch die sie steuernde Umfangsfläche 64 mit der Aussparung 79 in Eingriff. Die Kupplungsmittel 60 bleiben auch dann in wirksamer Stellung. Dann befindet sich der Drückerarm 31 in seiner wirksamen Winkellage 36. Deshalb erweist sich die entsprechende Schwenkposition 56 des ZV-Hebels 51 als "entsicherte Position", weil dann, wie schon oben im Zusammenhang mit Fig. 1 und 3 beschrieben wurde, eine Betätigung des Drückers 10 im Sinne des Pfeils 80 zu einer Betätigung 45 der Schloßglieder 15 führt. Wenn dagegen in der Normalstellung 42 des Bolzenendes 33 der ZV-Hebel 51 sich in der anderen Schwenkposition 57 befindet, liegt die beschriebene unwirksame Lage 37 des damit drehfest gekuppelten Drückerarms 31 vor. Diese Schwenkposition 57 erweist sich damit als "gesicherte Position" des ZV-Hebels 51.

Wie bereits anhand der Fig. 2 verdeutlicht wurde, läßt sich der Schließzylinder 20 durch den Schlüssel auch noch in eine dritte Drehstellung 43 überführen, durch welche das Bolzenende 33 in seine aus Fig. 9 ersichtliche Drehstellung 43 gebracht ist. Diese soll nachfolgend als "Sonderstellung" bezeichnet werden. Diese Sonderstellung 43 ist dann von Interesse, wenn das Fahrzeug über die ZV-Einrichtung an seinen diversen Verschlußvorrichtungen, also auch an der vorliegenden Vorrichtung am Heck des Fahrzeugs, in die "gesicherte Position" überführt wurde. Das Fahrzeug parkt. Dann befindet sich, wie vorausgehend beschrieben wurde, der ZV-Hebel 51 in der aus Fig.9 ersichtlichen gesicherten Position 57. Es liegt dann die Safestellung von Fig. 7a vor, wo der Drückerarm 31 die unwirksame Lage 37 einnimmt. Dann kann es vorkommen, daß der Fahrzeughalter den Kofferraum des Fahrzeugs öffnen will, um z. B. etwas aus dem Fahrzeug zu entnehmen. Dazu genügt es, den vorliegenden Verschluß am Heck des Fahrzeugs über den Schlüssel in diese Sonderstellung 43 zu überführen, um die Kofferraum-Haube des Fahrzeugs öffnen zu können. Dabei werden, wie anhand der Fig. 9 zu verdeutlichen ist, die in gesicherter Position befindlichen Verschlüsse an den anderen Schlössern im Fahrzeug in ihrer gesicherten Position belassen. Es findet keine Umsteuerung der ZV-Einrichtung statt. Auch der ZV-Hebel 51 verbleibt bei dieser Sonderstellung 43 von Fig. 9 des Verschlusses in seiner gesicherten Position 57.

Bei der in Fig. 9 mit 82 bezeichneten Drehbetätigung des Bolzenendes 33 stößt der Nocken 63 mit seiner anderen Flanke 62 gegen eine radiale Gegenstoßfläche 59 vom Drückerfuß 30. Diese Gegenstoßfläche 59 befindet sich am anderen Ende der Ringaussparung 69. Bei der Drehung 82 wird daher auch der Drückerfuß 30 vom Nocken 63 mitgedreht, bis sein Drückerarm 31 in die aus Fig. 9 ersichtliche wirksame Winkellage 36 gebracht ist. Dann ist eine Betätigung 80 des Drückers 10 im Sinne des Pfeils 80 von Fig. 1 wieder effektiv; es kommt zu einer Betätigung 45 des Schloßglieds 15. Bei dieser Drehung 82 hat sich dann automatisch wieder eine Entkupplung zwischen dem Drückerfuß 30 und dem Hebelfuß 50 ergeben, was anhand der aus Fig. 9 ersichtlichen Position der Kupplungsmittel 60 zu entnehmen ist.

Beim Drehen 82 hat sich nämlich die Umfangsfläche 64 des Bolzenendes 33 soweit weggedreht, bis die bereits erwähnte zweite Nut 66 im Bolzenende 33 mit der Rolle 70 in radiale Ausrichtung gekommen ist. Zugleich hat sich die radiale Aussparung 79 von der Rolle 70 weggedreht, bis wieder die radial nach innen weisenden Gegensteuerflächen 73 des Ringsegments 72 die Rolle 70 in die Nut 66 eindrückt. Es liegt damit eine ähnliche Entkupplungsposition der Kupplungsmittel 60 wie in der Safestellung 41 von Fig. 7a, 7b vor, aber mit dem Unterschied, daß jetzt die zweite Nut 66 anstelle der dortigen ersten Nut 65 zur Aufnahme der Rolle 70 dient.

Der vorerwähnte axiale Ansatz 81 am Hebelfuß 50 kann in Fig. 9 mit einer zweiten Endfläche 48 vom Drückerfuß 30 zusammenwirken, womit die Schwenkposition 57 des ZV-Hebels 51 begrenzt ist. Auch die vorbeschriebenen Rastelemente sichern die jeweiligen Lagen 36, 57 des Drückerarms 31 bzw. ZV-Hebels 51. Ausweislich der Fig. 9 greift der federnde Rastzahn 74 des Drückerfußes 30 in die zweite Rastkerbe 76 der axialen HüllenVerlängerung 77.

Während die Safestellung 41 und die Normalstellung 42 Ruhepositionen des Kernteils 11 vom Drücker 10 bestimmen, wo der Schlüssel 14 in den Zylinderkern 21 eingeschoben bzw. herausgezogen werden kann, ist dies in der Sonderstellung 43 von Fig. 9 nicht der Fall. Bei der Gegendrehung 82' um einen Winkelbetrag von ca. 30° gelangt die Rolle 70 zunächst in Ausrichtung mit der Aussparung 79 vom Hebelfuß 50. Durch die Rolle 70 findet eine Drehmitnahme des Drückerfußes 30 mit dem Bolzenende 33 statt. Dann ist die aus Fig. 8a ersichtliche, vorbeschriebene unwirksame Lage 37 des Drückerarms 31 erreicht. Beim weiteren Rückwärtsdrehen 82' von Fig. 9 wird dann die Rolle 70 aus der zweiten Nut 66 über die Neigungsflächen der Nut herausgedrückt und in die dann ausgerichtete Aussparung 79 durch die dann steuerwirksame Umfangsfläche 64 herausgedrückt. Es liegt dann wieder die Kupplung zwischen dem Drückerarm 31 und dem ZV-Hebel 51 vor. Die Kupplungsmittel 60 sind wieder in der aus Fig. 8a ersichtlichen wirksamen Stellung.

### Bezugszeichenliste:

- 10: Drücker
- 11: Kernteil von 10
- 12: Hüllenteil von 10
- 13: Buchse für 22, 24 von 12
- 14: Schlüssel
- 15: erstes Schloßglied, Umlenkhebel (Ruhelage)
- 15': Arbeitslage von 15
- 16: Arbeitsarm von 15 (Ruhelage)
- 16': Arbeitslage von 16
- 17: Flanschglied an 13
- 18: Gehäuse für 10
- 19: Türverkleidung
- 20: Schließzylinder
- 21: Zylinderkern von 20
- 22: Zylinderführung von 20
- 23: Verlängerung von 21, Bolzen
- 24: Verlängerung von 22, Bolzenführung
- 25: Zuhaltung in 21
- 26: Sperrkanal in 22
- 27: Axialkupplung zwischen 21, 23
- 28: Aushebeprofil zwischen 22 und 24
- 29: Freilauffeder für 24
- 30: Drückerfuß
- 31: Drückerarm von 30 (Ausschublage)
- 31': Einschublage von 31
- 32: Zylinder-Kopfteil
- 33: Bolzenende von 23 (Ausschublage)
- 33': Einschublage von 33
- 34: Schlüsselkanal-Öffnung
- 35: Blende für 13
- 36: erste Winkellage von 31, wirksame Lage
- 37: zweite Winkellage von 32, unwirksame Lage
- 38: Drückerfeder für 10
- 39: Innenanschlag zwischen 10 und 18
- 40: Drehung zwischen 41, 42
- 40': Drehung zwischen 42, 43
- 41: erste Drehstellung von 11 bzw. 33, Safestellung (Fig. 7a, 7b)
- 42: zweite Drehstellung von 11 bzw. 33, Normalstellung (Fig. 8a, 8b)
- 43: dritte Drehstellung von 11 bzw. 33, Sonderstellung (Fig. 9)
- 44: Stange an 15 (Fig. 1)
- 45: Betätigungspfeil der Schloßglieder (Fig. 1)
- 46: Rückstellfeder für 15 (Fig. 3)
- 47: Drehlager von 15
- 48: eine Endfläche von 30 für 81
- 49: andere Endfläche von 30 für 81
- 50: Hebelfuß von 51
- 51: ZV-Hebel an 50
- 52: Schubglied von 54 für 51
- 53: Gelenkklammer zwischen 51, 52 (Fig. 1)
- 54: ZV-Antrieb (Fig. 3)
- 55: Schwenkwinkel zwischen 36, 37 bzw. 56, 57
- 56: erste Schwenkposition von 51, entsicherte Position
- 57: zweite Schwenkposition von 51, gesicherte Position
- 58: radiale Gegenschulter für 61, erste Ende von 69
- 59: Gegenstoßfläche für 62, zweites Ende von 69
- 60: Kupplungsmittel zwischen 30, 50
- 61: erste Flanke, radiale Schulter von 63
- 62: zweite Flanke, radiale Stoßfläche von 63
- 63: radialer Nocken an 33
- 64: Steuerfläche an 33, Umfangsfläche
- 65: Steuerfläche an 33, erste Nut
- 66: Steuerfläche an 33, zweite Nut
- 67: Ringausnehmung in 30 für 72
- 68: Pfeil der Verstellbewegung von 51 aus 57 in 56
- 68': Pfeil der Verstellbewegung von 51 aus 56 in 57
- 69: Ringaussparung in 30
- 70: Kupplungsglied von 60, Rolle
- 71: radiale Führung in 30 für 70
- 72: Ringsegment von 50
- 73: Gegensteuerfläche an 72 für 70 (Fig. 7b)
- 74: Rastelement an 30, federnder Rastzahn (Fig. 7a)
- 74': Rastelement an 50, federnder Rastzahn (Fig. 6)
- 75: Rastelement von 30, erste Rastkerbe für 74 an 77 (Fig. 7a)
- 75': Rastelement an 50, erste Rastkerbe für 74' (Fig. 6)
- 76: Rastelement an 30, zweite Rastkerbe an 77 für 74
- 76': Rastelement an 50, zweite Rastkerbe für 74' an 77 (Fig. 6)
- 77: axiale Hüllenverlängerung an 24 für 75 bis 76'
- 78: Ausschnitt in 30 (Fig. 7a)
- 78': Ausschnitt in 50 (Fig. 6)
- 79: radiale Aussparung in 72 (Fig. 6)
- 80: Betätigungspfeil von 10 (Fig. 1)
- 81: axialer Ansatz an 50 (Fig. 6)
- 82: Drehbetätigungs-Pfeil von 33 zwischen 42 und 43 (Fig. 9)
- 82': Gegendreh-Pfeil von 33 zwischen 43, und 42 (Fig. 9)
- 83: Pfeil für Verstellbewegung von 31 (Fig. 8a)
- 83': Pfeil für Verstellbewegung von 31 (Fig. 8b)

## Patentansprüche

1. Verschlußvorrichtung mit einem schlüsselbetätigbaren Schließzylinder (20), der zugleich Bestandteil eines Drückers (10) ist und als Druckhandhabe zum Betätigen von Schloßgliedern (19) dient,
insbesondere für Schließfunktionen am Heck von Fahrzeugen, welche weitere Verschlußvorrichtungen mit Schlössern besitzen,
wobei der Schließzylinder (20) aus einem Zylinderkern (21) mit von einem Schlüssel (14) steuerbaren Zuhaltungen (25) und einer Zylinderführung (22) zur Drehlagerung des Zylinderkerns (21) mit Sperraufnahmen (26) für die Zuhaltungen (25) besteht,
wobei der Drücker (10) in radial innere Kernteile (11) und sie aufnehmende radial äußere Hüllenteile (12) gegliedert ist,
und die Kernteile (11), zu denen mindestens der Zylinderkern (21) gehört, vom Schlüssel (14) wenigstens zwischen zwei Drehstellungen (41, 42) verstellbar (40) sind,
während die Hüllenteile (12), zu denen mindestens die Zylinderführung (22) gehört, in einem ortsfesten Gehäuse (18) axial verschieblich und von einer axialen Kraft im Ausschubsinne federbelastet (38) sind,
am Innenende des Drückers (10) ein beim Drücken (80) axial mitbeweglicher Drückerfuß (30) drehgelagert ist, der einen Drückerarm (31) aufweist,
und der Drückerfuß (30) mit seinem Drückerarm (31) bezüglich eines zu betätigenden ersten Schloßglieds (15) zwischen zwei wirkunterschiedlichen Winkellagen (36, 37) verstellbar (55) ist,
nämlich einerseits einer mit dem ersten Schloßglied (15) ausgerichteten und daher beim Drücken (80) wirksamen Lage (36) und andererseits einer nicht ausgerichteten, beim Drücken (80) unwirksamen Lage (37),
**dadurch gekennzeichnet,**
**daß** neben dem Drückerfuß (30) am Innenende des Drückers (10) der Hebelfuß (50) eines Zentralverriegelungshebels (ZV-Hebels 51) drehgelagert ist und zwischen beiden Füßen (30, 50) Kupplungsmittel (60) angeordnet sind,
welche von den Kernteilen (11) des Drückers (10) in Abhängigkeit von ihrer schlüsselbedingten Drehstellung (41, 42) wirksam und unwirksam setzbar sind,
der ZV-Hebel (51) an den Antrieb (ZV-Antrieb 54) einer Zentralverriegelungs-Einrichtung (ZV-Einrichtung) angeschlossen ist, welche die weiteren Verschlußvorrichtungen im Fahrzeug steuert,
und der ZV-Hebel (51) durch den ZV-Antrieb (54) zwischen zwei Schwenkpositionen (56, 57) verstellbar ist,
nämlich einerseits einer gesicherten Position (56), wo über die ZV-Einrichtung mindestens die Schlösser der weiteren Verschlußvorrichtungen unbetätigbar sind, und andererseits einer entsicherten Position (57), wo jene Schlösser betätigbar sind,
und **daß** nur in der einen Drehstellung (Normalstellung 42) der Kernteil (11) die Kuppelmittel (60) wirksam gesetzt sind und den Drückerfuß (30) mit dem Hebel (50) kuppeln,
während in der anderen Drehstellung (Safestellung 41) der Kernteile (11), wo der Drückerarm (31) sich in seiner unwirksamen Lage (36) befindet, die Kuppelmittel (60) unwirksam gesetzt sind und den Drückerfuß (30) vom Hebelfuß (50) entkuppeln.

2. Vorrichtung nach Anspruch 1, **dadurch gekennzeichnet, daß** in der Safestellung (41) der Kernteile (11) der Drückerfuß (30) gegenüber Drehungen blockiert ist und sein Drückerarm (31) nicht in dessen wirksame Lage (36) verstellbar ist.

3. Vorrichtung nach Anspruch 2, **dadurch gekennzeichnet, daß** die Kernteile (11) eine radiale Schulter (61) aufweisen, die in der Safestellung (41) an einer radialen Gegenschulter (58) des Drückerfußes (30) anliegt.

4. Vorrichtung nach einem der Ansprüche 1 bis 3, **dadurch gekennzeichnet, daß** der Drückerfuß (30) bzw. der Hebelfuß eine radiale Führung (71) für ein Kuppelglied (70) besitzt,
in der Führung (71) das Kuppelglied (70) von an den Kernteilen (11) vorgesehenen Steuerflächen (64, 65, 66) zwischen zwei unterschiedlichen Radiallagen bewegt wird,
und das Kuppelglied (70) nur in der einen Radiallage, die in der Normalstellung (42) der Kernteile (11) vorliegt, das Kuppelglied (70) bereichsweise in eine Aussparung (79) im Hebelfuß (50) bzw. Drückerfuß eingreift und dadurch die drehfeste Verbindung zwischen dem Hebelfuß (50) und dem Drückerfuß (30) erzeugt,
dagegen in der anderen Radiallage, die in der Safestellung (41) der Kernteile (11) vorliegt, das Kuppelglied (70) sich außerhalb der Aussparung (79) befindet und dadurch der Hebelfuß (50) gegenüber dem Drückerfuß (30) frei drehbar ist.

5. Vorrichtung nach Anspruch 4, **dadurch gekennzeichnet, daß** die Steuerflächen (64, 65, 66) im Kernteil (11) radial gestuft sind,
wobei der Kernteil aus einem den Zylinderkern (21) axial verlängernden Bolzen (23, 33) besteht und die Steuerflächen einerseits aus einer Umfangsfläche (64) des Bolzens (23, 33) und andererseits aus einer darin radial eingelassenen Nut (65) bestehen,
daß der Bolzen (23, 33) zur Drehlagerung des Drückerfußes (30) und des Hebelfußes (50) dient,
daß der Hebelfuß (50) bzw. der Drückerfuß mit einem Ringsegment (72) in eine Ringausnehmung (67) des Drückerfußes (30) bzw. Hebelfußes an jener Stelle eingreift, wo sich die radiale Führung (71) für das Kuppelglied (70) befindet,
und daß das Ringsegment (72) eine mit dem losen Kuppelglied (70) zusammenwirkende Gegensteuerfläche (73) erzeugt, in welcher die Aussparung (79) eingelassen ist,
und daß das Kuppelglied (70) bei einer Schlüsselbetätigung entweder von der Umfangsfläche (64) des Bolzens (23, 33) bereichsweise in die Aussparung (79) des Ringsegments (72) oder aber von der Gegensteuerfläche (73) des Ringsegments (72) bereichsweise in der Nut (65) des Bolzens (23, 33) gedrückt wird.

6. Vorrichtung nach einem der Ansprüche 1 bis 5, **dadurch gekennzeichnet, daß** - ausgehend von der Normalstellung (41), wo sich der ZV-Hebel (51) in seiner gesicherten Position (57) und der Drückerarm (31) in seiner unwirksamen Lage (37) befinden -
die Kernteile (11) vom Schlüssel (14) in eine dritte Drehstellung (Sonderstellung 43) verstellbar (40') sind, wo der Hebelfuß (50) ebenfalls vom Drückerfuß (30) entkuppelt ist,
und daß die Kernteile (11) eine radiale Stoßfläche (62) für eine radiale Gegenstoßfläche (59) am Hebelfuß (50) bzw. Drückerfuß aufweisen,
mit welcher der Drückerarm (31) aus seiner unwirksamen (37) in seine wirksame Lage (36) überführt wird.

7. Vorrichtung nach Anspruch 6, **dadurch gekennzeichnet, daß** die Steuerflächen (66) am Kernteil (11) auch in der Sonderdrehstellung (43) das Kuppelglied (70) in eine Radiallage überführen,
wo es sich außerhalb der Aussparung (79) im Hebelfuß (50) bzw. Drückerfuß befindet.

8. Vorrichtung nach Anspruch 6 oder 7, **dadurch gekennzeichnet, daß** die steuerwirksame Umfangsfläche am den Zylinderkern axial verlängernden Bolzen (23, 33) noch eine weitere, radial eingelassene Nut (66) besitzt,
daß diese weitere Nut (66) in der Sonderdrehstellung (43) der Kernteile (11) mit dem Kupplungsglied (70) radial ausgerichtet ist
und daß die Gegensteuerflächen (73) am Ringsegment (72) des Hebelfußes (50) bzw. Drückerfußes das Kupplungsglied (70) in der Sonderdrehstellung (43) in diese weitere Nut (66) gedrückt halten.

9. Vorrichtung nach einem der Ansprüche 5 bis 8, **dadurch gekennzeichnet, daß** zwischen der Nut (65) bzw. den Nuten (65, 66) und der Umfangsfläche (64) am Bolzen (23, 33) und/oder zwischen der Gegensteuerfläche (73) und der Aussparung (79) Neigungsflächen für eine radiale Bewegungskomponente des Kuppelgliedes (70) bei der Drehverstellung (40, 40') der Kernteile (11) vorgesehen sind.

10. Vorrichtung nach einem der Ansprüche 4 bis 9, **dadurch gekennzeichnet, daß** das Kuppelglied (70) ein Rundprofil aufweist und insbesondere aus einer Rolle besteht.

11. Vorrichtung nach einem der Ansprüche 3 bis 10, **dadurch gekennzeichnet, daß** die radiale Schulter (61) und die radiale Stoßfläche (62) von den beiden Flanken eines am Bolzen (23, 33) sitzenden Nockens (63) gebildet sind, der über die Umfangsfläche (64) herausragt,
und daß die Gegenschulter (58) und die Gegenstoßfläche (59) aus den Enden einer Ringaussparung (69) im Hebelfuß (50) bzw. Drückerfuß bestehen, die im Bereich der Lagerstellen angeordnet ist.

12. Vorrichtung nach einem der Ansprüche 1 bis 11, **dadurch gekennzeichnet, daß** die wirksame und/oder unwirksame Lage (36, 37) vom Drückerarm (31) bzw. die entsicherte und/oder gesicherte Position (56, 57) des ZV-Hebels (51) durch Rastelemente (74 bis 76) gesichert ist, die sich zwischen dem Drückerfuß (30) bzw. Hebelfuß (50) und dem Hüllenteil (12) des Drückers (11) befinden.

13. Vorrichtung nach einem der Ansprüche 1 bis 12, **dadurch gekennzeichnet, daß** zwischen dem Hebelfuß (50) und dem Drückerfuß (30) Drehendanschläge (81, 48, 49) angeordnet sind, welche in bestimmten Lagen bzw. Positionen eine weitere Verdrehung des Drückerarms (31) und/oder des ZV-Hebels (51) verhindern.

14. Vorrichtung nach einem der Ansprüche 1 bis 13, **dadurch gekennzeichnet, daß** die Hüllenteile (12) des Drückers (10) außer der Zylinderführung (22) eine sie axial verlängernde Bolzenführung (24) für den Bolzen (23) der Kernteile (11) aufweisen,
daß die Bolzenführung (24) zwar axialbeweglich, aber unverdrehbar im Gehäuse (18) geführt ist,
und daß die Bolzenführung (24) von einer axialen Federkraft (29) gegen die Zylinderführung (21) gedrückt wird,
wobei zwischen dem Bolzen (23) und dem Zylinderkern (21) eine Axialkupplung (27) und zwischen der Zylinderführung (22) und der Bolzenführung (24) ein axiales Aushebeprofil (28) angeordnet sind, was bei gewaltsamer Drehung des Schließzylinders (20) eine axiale Entkupplung des Bolzen (23) bewirkt.

15. Vorrichtung nach einem der Ansprüche 1 bis 14, **dadurch gekennzeichnet, daß** die Hüllenteile (12) des Drückers (10) eine im Gehäuse (18) zwar axialbewegliche, aber unverdrehbar geführte Buchse (13) umfassen
und die Buchse (13) sich axial sowohl über die Zylinderführung (22) als auch über die Bolzenführung (24) erstreckt.

## Claims

1. Closing device with a cylinder lock (20), which can be activated by a key, which is simultaneously a constituent part of a handle (10) and serves as a push handle to activate lock elements (19),
particularly for locking functions at the rear of vehicles, which possess further closing devices with locks,
whereby the cylinder lock (20) consists of a cylinder core (21) with tumblers (25), controllable by a key (14), and a cylinder guide (22) to provide a rotary mounting for the cylinder core (21) with locking mountings (26) for the tumblers (25),
the handle (10) being divided into radially inner core components (11) and radially outer sheathing components (12) which hold them,
and the core components (11), to which at least the cylinder core (21) belongs, being able to be moved (40) between a minimum of two rotary positions (41, 42) by the key (14),
whilst the sheath components (12), to which a minimum of the cylinder guide (22) belongs, are mounted in a fixed housing (18) so that they can be displaced axially and are subjected to spring-loading (38) from an axial force exerting pressure outwards,
a handle base (30), which has a handle arm (31), is mounted so that it can rotate on the inner end of the handle (15) and moves axially when the handle is pushed (80),
and the handle base (30) with its handle arm (31) is movable (55) between two angle positions (36, 37) with different effects with reference to a first lock element (15) to be activated,
namely firstly a position (36) aligned with the first lock element (15) and therefore effective when pushed (80), and secondly a non-aligned position (37) which is not effective when pushed (80)
**characterised in that**
alongside the base of the handle (30) on the inner end of the handle (10), the lever base (50) of a central locking lever (CL-lever 51) is mounted so that it can rotate and a coupling device (60) is fitted between both bases (30, 50),
which can be made effective and ineffective by the core components (11) of the handle (10) depending on the position to which they are rotated (41, 42) by the action of the key,
the CL-lever (51) is connected to the drive (CL-drive 54) of a central locking device (CL-device) which controls the other locking devices within the vehicle,
and the CL-lever (51) can be moved by the CL-drive (54) between two swivelling positions (56, 57),
namely, firstly a secured position (56), in which, via the central locking device, at least the locks of the other locking devices cannot be activated and secondly an unsecured position (57) in which those locks can be activated,
and that only in the one rotary position (normal position 42) of the core components (11) is the coupling device (60) brought into effect and the handle base (30) connected to the lever (50),
whilst in the other rotary position (safe position 41) of the core components (11), where the handle arm (31) is in its ineffective position (36), the coupling device (60) is made ineffective and the handle base (30) is disconnected from the lever base (50).

2. Device according to claim 1, **characterised in that** when the core components (11) are in the safe position (41), the handle base (30) is locked to prevent turning and its handle arm (31) cannot be moved to its effective position (36).

3. Device according to claim 2, **characterised in that** the core components (11) possess a radial shoulder (61) which is in contact with a radial opposing shoulder (58) of the handle base (30) in the safe position (41).

4. Device according to one of the claims 1 to 3, **characterised in that** the handle base (30) or the lever base possesses a radial guide (71) for a connecting element (70),
the coupling element (70) is moved in the guide (71) between two different radial positions by control surfaces (64, 65, 66) provided on the core components (11),
and the coupling element (70) is only present in the one radial position, which is present in the normal position (42) of the core components (11), a region of the coupling element (70) engages in a cut-out (79) in the lever base (50) or handle base and thus makes a connection which prevents rotation between the lever base (50) and the handle base (30),
in contrast, in the other radial position, which is present when the core components (11) are in the safe position (41), the coupling element (70) is not within the cut-out (79) and therefore the base of the lever (50) can rotate freely in respect of the handle base (30).

5. Device according to claim 4, **characterised in that** the control surfaces (64, 65, 66) are stepped radially in the core component (11),
whereby the core component consists of a bolt (23, 33) which extends the cylinder core (21) axially and the control surfaces consist firstly of a circumferential surface (64) of the bolt (23, 33) and secondly of a groove (65) let into the latter radially,
that the bolt (23, 33) serves to provide a rotary mounting for the handle base (30) and the lever base (50),
that the lever base (50) and/or the handle base engages with an annular segment (72) in an annular cut-out (67) of the handle base (30) or lever base at that point where the radial guide (71) for the connecting element (70) is situated,
and that the annular segment (72) generates a counter-control surface (73), in which the cut-out (79) is sunk, interacting with the loose coupling element (70),
and that, if the key is operated, a region of the coupling element (70) is pressed either by the circumferential surface (64) of the bolt (23, 33) into the cut-out (79) of the annular segment (72) or alternatively a region of it is pressed by the counter-control surface (73) of the annular segment (72) into the groove (65) of the bolt (23, 33).

6. Device according to one of the claims 1 to 5, **characterised in that** - starting in the normal position (41), where the CL-lever (51) is in its secured position (57) and the lever arm (31) is in its ineffective position (37)
the core components (11) can be moved (40') by the key (14) into a third rotation position (special position 43), where the lever base (50) is also disconnected from the handle base (30),
and that the core components (11) have a radial impact surface (62) for a radial counter-impact surface (59) on the lever base (50) or the handle base,
with which the handle arm (31) is transferred from its ineffective (37) to its effective position (36).

7. Device according to claim 6, **characterised in that** the control surfaces (66) on the core element (11) also transfer the coupling element (70) to a radial position when in the special rotation position (43), where it is outside the cut-out (79) in the lever base (50) or handle base.

8. Device according to claim 6 or 7, **characterised in that** the circumferential surface, effective for control, on the bolt (23, 33) which extends the cylinder core axially, possesses a further groove (66), let in radially,
that this further groove (66) is aligned radially with the coupling element (70) in the special rotation position (43) of the core components (11)
and that the counter-control surfaces (73) on the annular segment (72) of the lever base (50) or handle base hold the coupling element (70) pressed into this further groove (66) in the special direction of rotation (43).

9. Device according to one of the claims 5 to 8, **characterised in that** inclined surfaces for a radial movement component of the coupling element (70) during the rotary movement (40, 40') of the core components (11) are provided between the groove (65) or grooves (65, 66) and the circumferential surface (64) on the bolt (23, 33) and/or between the counter-control surface (73) and the cut-out (79).

10. Device according to one of the claims 4 to 9, **characterised in that** the coupling element (70) has a round profile and in particular consists of a roller.

11. Device according to one of the claims 3 to 10, **characterised in that** the radial shoulder (61) and the radial impact surface (62) are formed by the two sides of a cam (63) seated on the bolt (23,33), which projects beyond the circumferential surface (64),
and that the counter-shoulder (58) and the counter-impact surface (59) consist of the ends of an annular cut-out (69) in the lever base (50) or handle base, which are arranged in the region of the bearing points.

12. Device according to one of the claims 1 to 11, **characterised in that** the effective and/or ineffective position (36, 37) is secured by the handle arm (31) or the released and/or secured position (56, 57) of the CL-lever (51) is secured by engaging elements (74 to 76), which are situated between the handle base (30) or lever base (50) and the sheath component (12) of the handle (11).

13. Device according to one of the claims 1 to 12, **characterised in that** rotary end stops (81, 48, 49) are arranged between the lever base (50) and the handle base (30), which in certain situations or positions prevent further turning of the handle arm (31) and/or the CL-lever (51).

14. Device according to one of the claims 1 to 13, **characterised in that** the sheath components (12) of the handle (10), have a bolt guide (24), extending them axially, apart from the cylindrical guide (22), for the bolt (23) of the core components (11),
that the bolt guide (24), although it can move axially, is guided in the housing (18) so that it cannot turn,
and that the bolt guide (24) is pressed against the cylinder guide (21) by an axial spring force (29),
the bolt (23) and the cylinder core (21) having an axial connection (27) and an axial lifting profile (28) being arranged between the cylinder guide (22) and the bolt guide (24), which causes the bolt (23) to be disconnected if the lock cylinder (20) is rotated with the application of considerable force.

15. Device according to one of the claims 1 to 14, **characterised in that** the sheath components (12) of the handle (10) surround a bush (13) guided in the housing (18) so that although it can move axially, it cannot rotate
and the bush (13) extends axially both over the cylinder guide (22) and the bolt guide (24).

## Revendications

1. Dispositif de fermeture avec un cylindre de fermeture (20) actionnable par clef, étant en même temps un composant d'un poussoir (10) et servant d'élément de manoeuvre en poussoir pour l'actionnement d'éléments de serrure (19),
en particulier pour des fonctions de fermeture sur la partie arrière de véhicules comportant d'autres dispositifs de fermeture équipés de serrures,
le cylindre de fermeture (20) étant constitué d'un noyau de cylindre (21), avec des gâchettes (25), susceptibles d'être commandés par une clef (14), et d'un guidage de cylindre (22) pour servir de palier de rotation au noyau de cylindre (21), avec des logements de verrouillage (26) pour les gâchettes (25),
le poussoir (10) étant subdivisé en des parties de noyau intérieures radiales (11) et des parties formant enveloppe (12) radialement extérieures, qui les logent,
et les parties de noyau (11), auxquelles appartient au moins le noyau de cylindre (21), étant susceptibles d'être réglées (40) par la clef (14), au moins entre deux positions en rotation (41, 42),
tandis que les parties formant enveloppe (12), auxquelles appartient au moins le guidage de cylindre (22), sont mobiles axialement dans un boîtier (18) localement fixe et sont chargées élastiquement (38) dans le sens de l'extraction, par une force axiale,
à l'extrémité intérieure du poussoir (10) est monté à rotation un pied de poussoir (30), déplacé axialement conjointement lors du pressage (80), le pied de poussoir présentant un bras de poussoir (31),
et le pied de poussoir (30) est réglable (55) avec son bras de poussoir (31), par rapport à un premier élément de serrure (15) à actionner, entre deux positions angulaires (36, 37) fonctionnellement différentes,
précisément, d'une part, une position (36) orientée avec le premier élément de serrure (15) et, de ce fait, agissant lors du pressage (80) et, d'autre part, une position (37) non orientée, inactive lors du pressage (80),
**caractérisé en ce que**,
outre le pied de poussoir (30), à l'extrémité intérieure du poussoir (10), le pied de levier (50) d'un levier de verrouillage central (levier ZV 51) est monté à rotation et des moyens de couplage (60) sont disposés entre les deux pieds (30, 50),
moyens qui sont susceptibles d'être mis en action et hors d'action par les parties de noyau (11) du poussoir (10), en fonction de leur position en rotation (41, 42) déterminée par la clef,
le levier (ZV 51) est raccordé à l'entraînement (entraînement ZV 54) d'un dispositif de verrouillage central (dispositif ZV) qui commande les autres dispositifs de fermeture dans le véhicule,
et le levier (ZV 51) est réglable au moyen de l'entraînement (ZV 54), entre deux positions de pivotement (56, 57),
précisément, d'une part, une position armée (56), à laquelle, par l'intermédiaire du dispositif (ZV), au moins les serrures des autres dispositifs de fermeture ne peuvent être actionnés et, d'autre part, une position désarmée (57) à laquelle chaque serrure peut être actionnée,
et **en ce que**, seulement dans la position en rotation (position normale 42), la partie de noyau (11) met en action les moyens de couplage (60) et accouple le pied de poussoir (30) au levier (50),
tandis que, dans l'autre position en rotation (position safe 41) des parties de noyau (11), à laquelle le bras de poussoir (31) se trouve à sa position inefficace (36), les moyens de couplage (60) sont placés hors d'effet et opèrent un désaccouplement entre le pied de poussoir (30) du pied de levier (50).

2. Dispositif selon la revendication 1, **caractérisé en ce que**, dans là position safe (41) des parties de noyaux (11), le pied de poussoir (30) est bloqué en rotation et son bras de poussoir (31) n'est pas réglable à sa position active (36).

3. Dispositif selon la revendication 2, **caractérisé en ce que** les parties de noyau (11) présentent un épaulement radial (61), appuyant sur un contre-épaulement radial (58) du pied de poussoir (30), lorsque l'on est à la position safe (41).

4. Dispositif selon l'une des revendications 1 à 3, **caractérisé en ce que** le pied de poussoir (30) ou le pied de levier comporte un guidage radial (71) pour un élément de couplage (70),
l'élément de couplage (70) est déplacé dans le guidage (71), entre deux positions radiales différentes, par des surfaces de commande (64, 65, 66) prévues sur les parties de noyau (11),
et l'élément de couplage (70), uniquement dans la position radiale, se présentant lorsque les parties de noyau (11) sont en position normale (42), est en une situation dans laquelle cet élément de couplage (70) s'engage localement dans un évidement (79) ménagé dans le pied de levier (50) ou le pied de poussoir et, de ce fait, génère la liaison assujettie en rotation entre le pied de levier (50) et le pied de poussoir (30),
alors que, par contre, dans l'autre position radiale ,que l'on a lorsque les parties de noyau (11) sont en position safe (41), l'élément de couplage (70) se trouve hors de l'évidement (79) et le pied de levier (50) est susceptible de ce fait de tourner librement par rapport au pied de poussoir (30).

5. Dispositif selon la revendication 4, **caractérisé en ce que** les surfaces de commande (64, 65, 66) sont étagées radialement dans la partie de noyau (11),
la partie de noyau étant constituée d'un boulon (23, 33) prolongeant axialement le noyau de cylindre (21) et les surfaces de commander d'une part, étant constituées d'une surface périphérique (64) du boulon (23, 33) et, d'autre part, d'une rainure (65) y étant ménagée radialement,
**en ce que** le boulon (23, 33) sert de palier de rotation au pied de poussoir (30) et au pied de levier (50),
**en ce que** le pied de levier (50) ou le pied de poussoir s'engage, par un segment annulaire (72), dans un évidement annulaire (67) du pied de poussoir (30) ou du pied de levier, en un endroit auquel le guidage radial (71) de l'élément de couplage (70) se trouve,
et **en ce que** le segment annulaire (72) génère une contre-surface de commande (73) coopérant avec l'élément de couplage (70) lâche, surface dans laquelle est ménagé l'évidement (79),
et **en ce que** l'élément de couplage (70), lors d'un actionnement par clef est pressé, soit par la surface périphérique (64) du boulon (23, 33), localement dans l'évidement (79) du segment annulaire (72), soit par la contre-surface de commande (73) du segment annulaire (72), localement dans la rainure (65) du boulon (23, 33).

6. Dispositif selon l'une des revendications 1 à 5, **caractérisé en ce que** - en partant de la position normale (41), à laquelle le levier ZV (51) se trouve à sa position armée (57) et le bras de poussoir (31) se trouve à sa position inefficace (37)
des parties de noyau (11) sont réglables (40') par la clef (14), en une troisième position de rotation (position spéciale 43) à laquelle le pied de levier (50) est également désaccouplé du pied de poussoir (30),
et **en ce que** les parties de noyau (11) présentent une surface de butée; radiale (62) pour une contre-surface de butée (59) sur le pied de levier (50) ou le pied de poussoir,
contre-surface de butée à l'aide de laquelle le bras de poussoir (31) est transféré de sa position inefficace (37) à sa position efficace (36).

7. Dispositif selon la revendication 6, **caractérisé en ce que** les surfaces de commande (66) situées sur la partie de noyau (11) transfèrent également l'élément de couplage (70) lorsque l'on est à la position en rotation spéciale (43), dans une position radiale, à laquelle il se trouve à l'extérieur de l'évidement (79) dans le pied de levier (50) ou le pied de poussoir.

8. Dispositif selon la revendication 6 ou 7, **caractérisé en ce que** la surface périphérique efficace pour produire une commande comporte, sur le boulon (23, 33) prolongeant axialement le noyau de cylindre, encore une gorge (66) supplémentaire, radiale,
**en ce que** cette autre gorge (66) est orientée radialement avec l'élément de couplage (70) lorsque les parties de noyau (11) sont dans la position de rotation spéciale (43),
et **en ce que** les contre-surfaces de commande (73), situées sur le segment annulaire (72) du pied de levier (50) respectivement du pied de poussoir, maintiennent pressé l'organe d'accouplement (70) dans cette autre gorge (66) lorsque l'on est à la position de rotation spéciale (43).

9. Dispositif selon l'une des revendications 5 à 8, **caractérisé en ce qu'**entre la rainure (65) ou les gorges (65, 66) et la surface périphérique (64) sur le boulon (23, 33) et/ou entre la contre-surface de commande (73) et l'évidement (79) sont prévues des surfaces d'inclinaison pour une composante cinématique radiale de l'élément de couplage (70), lorsque les parties de noyau (11) se trouvent à la position en rotation spéciale (40, 40').

10. Dispositif selon l'une des revendications 4 à 9, **caractérisé en ce que** l'élément de couplage (70) présente un profil rond et, en particulier, est composé d'un rouleau.

11. Dispositif selon l'une des revendications 3 à 10, **caractérisé en ce que** l'épaulement radial (61) et la surface de butée radiale (62) sont formés par les deux flans d'une came ou ergot (63) monté(e) sur le boulon (23, 33) et dépassant de la surface périphérique (64),
et **en ce que** le contre-épaulement (58) et la contre-surface de butée (59) sont constitués des extrémités d'un évidement annulaire (69), ménagé dans le pied de levier (50) ou le pied de poussoir, disposé dans la zone des points de tourillonnement.

12. Dispositif selon l'une des revendications 1 à 11, **caractérisé en ce que** la position active et/ou inactive (36, 37) du bras de poussoir (31) ou la position désarmée et/ou armée (56, 57) du levier (ZV 51) est assurée par des éléments d'encliquetage (74 à 76) se trouvant entre le pied de poussoir (30) ou le pied de levier (50) et la partie formant enveloppe (12) du poussoir (11).

13. Dispositif selon l'une des revendications 1 à 12, **caractérisé en ce qu'**entre le pied de levier (50) et le pied de poussoir (30) sont disposés des butées finales de rotation (81, 48, 49), qui, en certaines situations ou positions, empêchent toute continuation de la rotation du bras de poussoir (31) et/ou du levier ZV (51).

14. Dispositif selon l'une des revendications 1 à 13, **caractérisé en ce que** les parties formant enveloppe (12) du poussoir (10) présentent, à l'extérieur du guidage de cylindre (22), un guidage à boulon (24) qui le prolonge axialement, pour le boulon (23) des parties de noyau (11),
**en ce que** le guidage de boulon (24) est guidé, certes de façon déplaçable axialement, mais immobile en rotation, dans le boîtier (18),
et **en ce que** le guidage à boulon (24) est pressé contre le guidage de cylindre (21) par une force élastique (29) axiale,
où, entre le boulon (23) et le cylindre (21), est disposé un accouplement axial (27) et, entre le guidage de cylindre (22) et le guidage de boulon (24), est disposé un profil de dégagement axial (28), ce qui provoque un désaccouplement axial du boulon (23) dans le cas où le cylindre de fermeture (20) est tourné à force.

15. Dispositif selon l'une des revendications 1 à 14, **caractérisé en ce que** les parties formant enveloppe (12) du poussoir (10) comprennent un manchon (13) guidé dans le boîtier (18), précisément de façon déplaçable axialement mais immobilisée en rotation,
et le manchon (13) s'étend axialement, tant sur le guidage de cylindre (22), qu'également sur le guidage de boulon (24).
